# EUROPÄISCHE PATENTSCHRIFT

(11) **EP 3 495 629 B1**
(45) Veröffentlichungstag und Bekanntmachung des Hinweises auf die Patenterteilung: **11.01.2023**
(21) Anmeldenummer: 18209511.7
(22) Anmeldetag: 30.11.2018
(51) Int. Cl.: F01D 25/16, F01D 9/06

(54) **TURBOMASCHINENSTRÖMUNGSKANAL**
TURBOENGINE FLOW CHANNEL
CANAL D'ÉCOULEMENT DE TURBOMACHINE

(30) Priorität: 07.12.2017 DE 102017222193
(43) Veröffentlichungstag der Anmeldung: 12.06.2019
(73) Patentinhaber: MTU Aero Engines AG, 80995 München (DE)
(72) Erfinder: Ramm, Günter, 82223 Eichenau (DE)

(56) Entgegenhaltungen:
- EP-A1- 3 095 964
- EP-A2- 2 746 542
- WO-A1-2013/165281
- US-A1- 2010 275 572
- US-A1- 2013 051 996
- US-A1- 2016 061 054

## Beschreibung

Die vorliegende Erfindung betrifft einen Strömungs-, insbesondere Übergangskanal für eine Turbomaschine, insbesondere eine Gasturbine, eine Turbomaschine, insbesondere Gasturbine, mit dem Strömungs- bzw. Übergangskanal sowie ein Flugtriebwerk mit der Gasturbine.

Aus der EP 2 669 474 A1, der US 2013/051996 A1 und der US 2016/061054 A1 sind Strömungskanäle mit Stützrippen und Strömungsteilerschaufeln mit Vollquerschnitt und einem Außenprofil zur Umlenkung einer Strömung bekannt, die unterschiedliche Abstände in Umfangsrichtung und unterschiedliche Sehnenlängen aufweisen.

Aus der US 3,704,075 ist ein Strömungskanal zwischen zwei Rotoren bekannt, in dem in Umfangsrichtung gleichmäßig verteilte Umlenkschaufeln und Stützrippen mit Leitungen angeordnet sind. Aus der US 2010/275572 A1 ist ein Strömungskanal bekannt, in dem in Umfangsrichtung gleichmäßig verteilte Stützrippen mit Öffnungen zur Aufnahme von Befestigungsmitteln angeordnet sind und aus EP 3 095 964 A1 ist ein Strömungskanal bekannt, in dem zwei Gruppen von in Umfangsrichtung gleichmäßig verteilt angeordneten Stützrippen mit Öffnungen zur Schmier- oder Kühlmittelversorgung angeordnet sind.

Eine Aufgabe einer Ausführung der vorliegenden Erfindung ist es, eine Turbomaschine zu verbessern.

Diese Aufgabe wird durch einen Strömungskanal mit den Merkmalen des Anspruchs 1 gelöst. Ansprüche 8, 9 stellen eine Turbomaschine, insbesondere Gasturbine, mit einem oder mehreren hier beschriebenen Strömungskanälen bzw. ein Flugtriebwerk mit einer solchen Gasturbine unter Schutz, vorteilhafte Ausführungsformen der Erfindung sind Gegenstand der Unteransprüche.

Nach einer Ausführung weist ein Strömungskanal für eine, insbesondere ein Strömungskanal einer, Turbomaschine, insbesondere axiale(n) Turbomaschine, insbesondere Gasturbine, insbesondere eines Flugtriebwerks, eine Mehrzahl von Rippen auf, die zwischen einer radial inneren Mantelfläche und einer radial äußeren Mantelfläche des Strömungskanals angeordnet, in einer Ausführung lösbar oder unlösbar, insbesondere stoffschlüssig, mit der inneren und/oder äußeren Mantelfläche verbunden oder integral ausgebildet, und/oder in einer Umfangsrichtung, insbesondere wenigstens teilweise nebeneinander bzw. in Axialrichtung wenigstens teilweise überlappend, verteilt sind, wobei eine erste der Rippen eine erste, insbesondere maximale, minimale oder mittlere, Rippendicke, insbesondere in Umfangsrichtung (gemessen), und eine erste, insbesondere maximale, minimale oder mittlere, Rippenlänge, insbesondere Sehnenlänge und/oder in Axialrichtung (gemessen), und eine zweite der Rippen eine zweite, insbesondere maximale, minimale oder mittlere, Rippendicke, insbesondere in Umfangsrichtung (gemessen), und eine zweite, insbesondere maximale, minimale oder mittlere, Rippenlänge, insbesondere Sehnenlänge und/oder in Axialrichtung (gemessen), aufweist.

Die Axialrichtung ist in einer Ausführung parallel zu einer Rotations-, insbesondere (Haupt)Maschinenachse, der Turbomaschine, die Umfangsrichtung entsprechend insbesondere eine Rotationsrichtung um diese Achse. Eine Radialrichtung steht in einer Ausführung senkrecht auf Axial- und Umfangsrichtung.

Nach einer Ausführung ist diese zweite Rippenlänge kleiner als diese erste Rippenlänge, in einer Ausführung um wenigstens 1%, insbesondere um wenigstens 5%, in einer Ausführung um wenigstens 15%, und/oder um höchstens 200%, insbesondere um höchstens 100%, in einer Ausführung um höchstens 50%, der ersten oder zweiten Rippenlänge. Zusätzlich oder alternativ ist nach einer Ausführung der vorliegenden Erfindung diese zweite Rippendicke kleiner als diese erste Rippendicke, in einer Ausführung um wenigstens 1%, insbesondere um wenigstens 5%, in einer Ausführung um wenigstens 15%, und/oder um höchstens 200%, insbesondere um höchstens 100%, in einer Ausführung um höchstens 50%, der ersten oder zweiten Rippendicke.

In der ersten Rippe ist eine erste Innenstruktur, die eine erste, insbesondere maximale, minimale oder mittlere, Strukturdicke, insbesondere in Umfangs- oder Axialrichtung (gemessen), aufweist, und in der zweiten Rippe ist eine zweite Innenstruktur angeordnet, die eine zweite, insbesondere maximale, minimale oder mittlere, Strukturdicke, insbesondere in Umfangs- oder Axialrichtung (gemessen), aufweist, die kleiner als die erste Strukturdicke ist, in einer Ausführung um wenigstens 1%, insbesondere um wenigstens 5%, in einer Ausführung um wenigstens 15%, und/oder um höchstens 200%, insbesondere um höchstens 100%, in einer Ausführung um höchstens 50%, der ersten oder zweiten Strukturdicke.

Mit anderen Worten wird bzw. ist nach einer Ausführung der vorliegenden Erfindung (wenigstens) eine (erste) Rippe, in der eine dickere Innenstruktur angeordnet wird bzw. ist, dicker und/oder länger (ausgelegt) als (wenigstens) eine (zweite) Rippe, in der eine demgegenüber dünnere Innenstruktur angeordnet wird bzw. ist.

Hierdurch kann in einer Ausführung ein Gewicht und/oder Wirkungsgrad verbessert werden.

In einer Ausführung beträgt für ein oder mehrere Paare A, B der Mehrzahl von Rippen (jeweils) eine Abweichung |(d_{A}/l_{A}) - (d_{B}/l_{B})| zwischen einem Verhältnis d_{A}/l_{A} einer, insbesondere maximalen, minimalen oder mittleren, Rippendicke d_{A}, insbesondere in Umfangsrichtung (gemessen), dividiert durch eine, insbesondere maximale, minimale oder mittlere, Rippenlänge l_{A}, insbesondere Sehnenlänge und/oder in Axialrichtung (gemessen), der einen Rippe A dieser beiden Rippen (des jeweiligen Paares) und einem Verhältnis d_{B}/l_{B} einer, insbesondere maximalen, minimalen oder mittleren, Rippendicke d_{B}, insbesondere in Umfangsrichtung (gemessen), dividiert durch eine, insbesondere maximale, minimale oder mittlere, Rippenlänge l_{B}, insbesondere Sehnenlänge und/oder in Axialrichtung (gemessen), der anderen Rippe B dieser beiden Rippe (des jeweiligen Paares jeweils) höchstens 15%, insbesondere höchstens 10%, in einer Ausführung höchstens 5%, insbesondere höchstens 1%, des kleineren oder größeren dieser beiden Verhältnisse, wobei in dieser einen Rippe A (jeweils) eine Innenstruktur mit einer, insbesondere maximalen, minimalen oder mittleren, Strukturdicke, insbesondere in Umfangs- oder Axialrichtung (gemessen), angeordnet ist, die, insbesondere um wenigstens 1% und/oder höchstens 200%, kleiner als eine, insbesondere maximale, minimale oder mittlere, Strukturdicke, insbesondere in Umfangs- oder Axialrichtung (gemessen), einer Innenstruktur ist, die in dieser anderen Rippe B angeordnet ist, wobei in einer Ausführung die Rippenlänge l_{A} dieser einen Rippe A, insbesondere um wenigstens 1%, insbesondere um wenigstens 5%, in einer Ausführung um wenigstens 15%, und/oder um höchstens 200%, insbesondere um höchstens 100%, in einer Ausführung um höchstens 50%, der größeren oder kleineren der beiden Rippenlängen l_{A}, l_{B} kleiner als die Rippenlänge l_{B} dieser anderen Rippe B der beiden Rippen (des jeweiligen Paares) und/oder die Rippendicke d_{A} dieser einen Rippe A, insbesondere um wenigstens 1%, insbesondere um wenigstens 5%, in einer Ausführung um wenigstens 15%, und/oder um höchstens 200%, insbesondere um höchstens 100%, in einer Ausführung um höchstens 50%, der größeren oder kleineren der beiden Rippendicken d_{A}, d_{B} kleiner als die Rippendicke d_{B} dieser anderen B der beiden Rippen (des jeweiligen Paares) ist.

Die eine und andere Rippe eines Paares können insbesondere die vorstehend genannte erste und zweite Rippe sein. Die eine und andere Rippe eines oder mehrerer Paare können in einer Ausführung (jeweils in Umfangsrichtung) benachbart sein. Gleichermaßen können in einer Ausführung zwischen der einen und anderen Rippe eines oder mehrerer Paare (jeweils in Umfangsrichtung) ein oder mehrere weitere Rippen ohne Innenstruktur und/oder mit, wenigstens im Wesentlichen, gleicher Rippendicke und -länge wie die eine oder andere Rippe angeordnet sein.

Mit anderen Worten wird bzw. liegt nach einer Ausführung der vorliegenden Erfindung für zwei oder mehr der Rippen mit unterschiedlich dicken Innenstrukturen, wenigstens im Wesentlichen, dasselbe Rippendicken-/längenverhältnis d/l vor(gegeben).

Hierdurch kann in einer Ausführung ein Gewicht und/oder Wirkungsgrad (weiter) verbessert werden.

Zusätzlich oder alternativ zu dem vorstehend erläuterten Aspekt unterschiedlicher Rippendicken und/oder -längen, insbesondere bei wenigstens im Wesentlichen gleichem Rippendicken-/längenverhältnis d/l, für unterschiedlich dicke Innenstrukturen differieren bzw. weichen nach einer Ausführung der vorliegenden Erfindung ein Abstand T₁₂ in Umfangsrichtung zwischen der ersten und der dieser (in Umfangsrichtung) benachbarten zweiten Rippe und ein Abstand T_{C} in Umfangsrichtung zwischen wenigstens zwei (in Umfangsrichtung) benachbarten der Rippen, insbesondere der Abstand T₁₂ zwischen der ersten und der zweiten Rippe und der Abstand T₁₃ zwischen der ersten und einer dritten Rippe, die auf einer der zweiten Rippe gegenüberliegenden Seite der ersten Rippe angeordnet ist, der Abstand T₁₂ zwischen der ersten und der zweiten Rippe und Abstand T₂₃ zwischen der zweiten und einer dritten Rippe, die auf einer der ersten Rippe gegenüberliegenden Seite der zweiten Rippe angeordnet ist, und/oder der Abstand T₁₂ zwischen der ersten und der zweiten Rippe und Abstand T₃₄ zwischen einer dritten und dieser (in Umfangsrichtung) benachbarten vierten Rippe, die von der ersten und zweiten Rippe verschieden sind, (voneinander ab), wobei in einer Ausführung wenigstens eine dieser Rippen, insbesondere die erste, zweite, dritte und/oder vierte Rippe, (jeweils) ein nichtumlenkendes Außenprofil aufweist und zusätzlich oder alternativ in wenigstens einer dieser Rippen, insbesondere der ersten, zweiten, dritten und/oder vierten Rippe, (jeweils) eine Innenstruktur angeordnet ist, insbesondere in der ersten Rippe die erste Innenstruktur und/oder in der zweiten Rippe die zweite Innenstruktur.

In einer Ausführung differieren bzw. weichen diese beiden Abstände um wenigstens 1%, insbesondere um wenigstens 5%, in einer Ausführung um wenigstens 15%, und/oder um höchstens 200%, insbesondere um höchstens 100%, in einer Ausführung um höchstens 50%, des größeren oder kleineren der beiden Abstände (voneinander ab).

Mit anderen Worten wird nach diesem Aspekt vorgeschlagen, Rippen mit wenigstens teilweise unterschiedlichen Rippenlängen und/oder -dicken, von denen eine oder mehrere jeweils Innenstrukturen und/oder nichtumlenkende Außenprofile aufweisen, in Umfangsrichtung ungleichmäßig zu verteilen.

Hierdurch kann in einer Ausführung ein Frequenz- bzw. Resonanzverhalten des Strömungskanals verbessert werden.

Wie bereits erwähnt, können diese beiden Aspekte unterschiedlicher Rippendicken und/oder -längen, insbesondere bei wenigstens im Wesentlichen gleichem Rippendicken-/längenverhältnis d/l, für unterschiedlich dicke Innenstrukturen einerseits und einer ungleichmäßigen Umfangsverteilung von Rippen mit wenigstens teilweise unterschiedlichen Rippenlängen und/oder -dicken, die wenigstens teilweise Innenstrukturen und/oder nichtumlenkende Außenprofile aufweisen, andererseits unabhängig voneinander realisiert sein bzw. werden, wobei sie in einer Ausführung jedoch vorteilhaft miteinander kombiniert sind. Mit anderen Worten weist in einer Ausführung bzw. Kombination beider Aspekte die Mehrzahl von Rippen Rippen auf, von denen zwei oder mehr unterschiedlich dicke Innenstrukturen sowie unterschiedliche Rippendicken und/oder -längen, insbesondere bei wenigstens im Wesentlichen gleichem Rippendicken-/längenverhältnis, aufweisen, wobei zusätzlich diese und/oder andere Rippen der Mehrzahl in Umfangsverteilung ungleichmäßig verteilt sind.

Hierdurch kann in einer Ausführung ein Frequenz- bzw. Resonanzverhalten und/oder Wirkungsgrad des Strömungskanals (weiter) verbessert werden.

In einer Ausführung hat die Symmetrie des Strömungskanals in einem Bereich zwischen der inneren und äußeren Mantelfläche aufgrund der jeweiligen Umfangspositionen und/oder der jeweiligen Abmessungen jeder der Mehrzahl von Rippen eine Zähligkeit n, wobei n ≤ 8, n ≤ 7, n ≤ 6, n ≤ 5, n ≤ 4, n ≤ 3, n ≤ 2, n ≤ 8, n ≤ 4, n ≤ 2 und/oder n=1 ist. Hierfür werden also nur die Umfangspositionen und/oder Abmessungen der Mehrzahl von Rippen berücksichtigt, jedoch nicht eine Symmetrie etwaig konturierter radial innerer und äußerer Gaskanalwände. Eine Zähligkeit von n bedeutet, dass eine gedrehte Rippenanordnung erstmals bei einer Drehung um 360°/n um die Rotations-, insbesondere (Haupt)Maschinenachse, der Turbomaschine, wieder mit der ungedrehten Rippenanordnung bzgl. Umfangspositionen der Rippen oder bzgl. Umfangspositionen und Abmessungen der Rippen zusammenfällt. D.h. es gibt bei einer Drehung um 360° genau n deckungsgleiche Rippenanordnungen bzgl. Rippenabstand und/oder Rippenausbildung. Dies kann eine besonders effiziente materialsparende Anordnung ermöglichen, in welcher die Gesamtanordnung der Rippen bzgl. der einzelnen Umfangspositionen, der einzelnen Rippenabstände und/oder der jeweiligen Abmessungen der einzelnen Rippen, insbesondere auch unter Berücksichtigung aerodynamischer Aspekte, speziell auf die Peripherie angepasst sind.

In einer Ausführung weist die erste Rippe und/oder die zweite Rippe, insbesondere die erste Rippe, in der die erste Innenstruktur angeordnet ist und/oder die zweite Rippe, in der die zweite Innenstruktur angeordnet ist, deren Strukturdicke kleiner als die erste Strukturdicke ist, (jeweils) ein nichtumlenkendes Außenprofil auf, insbesondere zusätzlich zu oder auch ohne voneinander abweichende(n) Abstände(n) in Umfangsrichtung bzw. eine(r) ungleichmäßige(n) Umfangsverteilung der Mehrzahl der Rippen.

Ein nichtumlenkendes Außenprofil ist in einer Ausführung derart ausgebildet, dass es eine Strömung eines Arbeitsfluids, insbesondere -gases, in dem bzw. durch den Strömungskanal, wenigstens im Wesentlichen, nicht ändert, insbesondere derart, dass eine Richtung einer Abströmung von einer stromabwärtigen Hinterkante des Außenprofils um höchstens 5°, insbesondere höchstens 1°, von einer Richtung einer, insbesondere rein axialen, Anströmung einer stromaufwärtigen Vorderkante des Außenprofils und/oder der Axialrichtung abweicht. In einer Ausführung beträgt ein Anstellwinkel des Außenprofils und/oder ein Winkel zwischen einer Profilsehne des Außenprofils und der Axialrichtung (jeweils) höchstens 5°, insbesondere höchstens 1°. Zusätzlich oder alternativ beträgt in einer Ausführung eine Profilwölbung bzw. maximale Abweichung einer Skelettlinie von einer Profilsehne des Außenprofils höchstens 0,01, insbesondere höchstens 0,005. In einer Ausführung ist ein nichtumlenkendes Außenprofil entlang seiner axialen Längsachse, wenigstens im Wesentlichen, spiegelsymmetrisch.

Hierdurch kann in einer Ausführung ein Frequenz- bzw. Resonanzverhalten und/oder Wirkungsgrad des Strömungskanals (weiter) verbessert werden.

Eine oder mehrere der Innenstrukturen, insbesondere also die erste und/oder zweite Innenstruktur und/oder die Innenstruktur, die in der einen oder anderen Rippe wenigstens eines der Paare mit voneinander abweichenden Abständen in Umfangsrichtung und/oder wenigstens im Wesentlichen gleichen Rippendicken-/-längenverhältnis angeordnet ist, kann bzw. können (jeweils) eine oder mehrere Stützstrebe(n) und/oder eine oder mehrere Durchgangspassage(n), die zur Durchführung von Gas und/oder Flüssigkeit vorgesehen bzw. eingerichtet sind bzw. verwendet werden, aufweisen, insbesondere sein. Eine Durchgangspassage zur Durchführung von Gas und/oder Flüssigkeit weist in einer Ausführung eine Schnittstelle, insbesondere einen Anschluss zum Ein- bzw. Ausführen von Gas und/oder Flüssigkeit auf.

In einer Ausführung können verschiedene der Innenstrukturen unterschiedliche Arten von Durchgangspassagen aufweisen, insbesondere sein, insbesondere wenigstens eine der Innenstrukturen eine Stützstrebe und wenigstens eine andere der Innenstrukturen eine Durchgangspassage zur Durchführung von einem Gas oder einer Flüssigkeit, wenigstens eine der Innenstrukturen eine Durchgangspassage zur Durchführung von einem Gas und wenigstens eine andere der Innenstrukturen eine Durchgangspassage zur Durchführung von einer Flüssigkeit und/oder wenigstens eine der Innenstrukturen eine Durchgangspassage zur Durchführung von einem Gas oder einer Flüssigkeit und wenigstens eine andere der Innenstrukturen eine Durchgangspassage zur Durchführung von einem anderen Gas oder einer anderen Flüssigkeit.

Durch Stützstreben können in einer Ausführung die radial innere und äußere Mantelfläche des Strömungskanals vorteilhaft gegeneinander abgestützt werden, durch Durchgangspassagen Schmiermittel, insbesondere Öl, Kühlmittel, insbesondere Luft, und/oder andere Betriebsmittel vorteilhaft, insbesondere auf kurzen Wegen, geführt werden.

Eine oder mehrere der Innenstrukturen, insbesondere also die erste und/oder zweite Innenstruktur und/oder die Innenstruktur, die in der einen oder anderen Rippe wenigstens eines der Paare mit voneinander abweichenden Abständen in Umfangsrichtung und/oder wenigstens im Wesentlichen gleichen Rippendicken-/-längenverhältnis angeordnet ist, kann bzw. können (jeweils) vollständig oder teilweise integral mit der (jeweiligen) Rippe, in der sie angeordnet ist bzw. sind, hergestellt sein bzw. werden. Dies gilt insbesondere für (integral hergestellte bzw. ausgebildete) Durchgangspassagen.

Gleichermaßen kann bzw. können eine oder mehrere der Innenstrukturen, insbesondere also die erste und/oder zweite Innenstruktur und/oder die Innenstruktur, die in der einen oder anderen Rippe wenigstens eines der Paare mit voneinander abweichenden Abständen in Umfangsrichtung und/oder wenigstens im Wesentlichen gleichen Rippendicken-/-längenverhältnis angeordnet ist, (jeweils) vollständig oder teilweise separat von der (jeweiligen) Rippe hergestellt sein bzw. werden, in der sie angeordnet ist bzw. sind. Dies gilt insbesondere für (separat hergestellte bzw. ausgebildete) Stützstreben. Gleichermaßen können zusätzlich oder alternativ auch Durchgangspassagen separat hergestellt bzw. ausgebildet sein, insbesondere Rohre, Leitungen oder dergleichen aufweisen bzw. sein.

In einer Ausführung ist bzw. sind eine oder mehrere Gruppen von (jeweils unter sich) baugleichen Rippen der Mehrzahl von zwischen der inneren und äußeren Mantelfläche angeordneten Rippen in Umfangsrichtung (jeweils unter sich) gleichmäßig verteilt. Eine oder mehrere Gruppen von (jeweils unter sich) baugleichen (anderen) Rippen der Mehrzahl in Umfangsrichtung sind erfindungsgemäß (jeweils unter sich) ungleichmäßig verteilt. In einer Ausführung variiert eine Teilung zwischen Rippen einer Gruppe gleichmäßig verteilter Rippen um höchstens 2%, insbesondere höchstens 1%. Zusätzlich oder alternativ variiert in einer Ausführung eine Teilung zwischen Rippen einer Gruppe ungleichmäßig verteilter Rippen um wenigstens 5%, insbesondere wenigstens 10%, wobei eine Teilung in fachüblicher Weise ein, insbesondere minimaler, maximaler oder mittlerer, Abstand in Umfangsrichtung zwischen aufeinanderfolgenden baugleichen Rippen der jeweiligen Gruppe ist.

In einer Ausführung ist in den Rippen wenigstens einer Gruppe gleichmäßig verteilter Rippen jeweils wenigstens eine Stützstrebe und/oder in den Rippen wenigstens einer Gruppe ungleichmäßig verteilter Rippen jeweils wenigstens eine Durchgangspassage zur Durchführung von Gas und/oder Flüssigkeit angeordnet.

Hierdurch kann in einer Ausführung vorteilhaft durch die ungleichmäßige Verteilung ein Frequenz- bzw. Resonanzverhalten und/oder Wirkungsgrad des Strömungskanals und zugleich durch die gleichmäßige Verteilung eine Gewichts- und/oder Kraftverteilung (weiter) verbessert werden.

In einer Ausführung ist der Strömungskanal ein sogenannter Übergangskanal, der in einer Weiterbildung einen stromaufwärtigen Strömungsquerschnitt der Turbomaschine mit einem (hierzu) radial versetzten stromabwärtigen Strömungsquerschnitt der Turbomaschine verbindet bzw. hierzu vorgesehen bzw. eingerichtet ist bzw. verwendet wird. In einer Ausführung verbindet der Strömungs- bzw. Übergangskanal zwei Verdichter, insbesondere einen Hoch- und einen Mittel- oder Niederdruckverdichter oder einen Mittel- und einen Niederdruckverdichter, oder zwei Turbinen, insbesondere eine Hoch- und eine Mittel- oder Niederdruckturbine oder eine Mittel- und eine Niederdruckturbine, der Turbomaschine bzw. ist hierzu vorgesehen bzw. eingerichtet bzw. wird hierzu verwendet.

Die Turbomaschine ist in einer Ausführung eine axial( durchströmt)e Turbomaschine, insbesondere eine Gasturbine, insbesondere eines Flugtriebwerks.

Dies stellt besonders vorteilhafte Anwendungen eines erfindungsgemäßen Strömungskanals dar.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: einen Querschnitt eines Übergangskanals nach einer Ausführung der vorliegenden Erfindung;
- Fig. 2: einen Medianschnitt längs der Linie II-II in Fig. 1; und
- Fig. 3: einen weiteren Medianschnitt längs der Linie III-III in Fig. 1.

Fig. 1 zeigt einen Querschnitt eines Übergangskanals nach einer Ausführung der vorliegenden Erfindung mit einer radial äußeren Mantelfläche 1 und einer radial inneren Mantelfläche 2 sowie einer Mehrzahl von Rippen 11-23 mit einer erste Rippe 11, einer zweiten Rippe 12, einer dritte Rippe 13, einer vierten Rippe 14 etc.. In den Medianschnitten der Fig. 2, 3 ist jeweils ein Querschnitt der dargestellten Rippe eingedreht, so dass in Fig. 2 das Außenprofil A₁₁ der ersten Rippe 11 und in Fig. 3 das Außenprofil A₁₂ der zweiten Rippe 12 erkennbar ist.

Die erste Rippe 11 weist eine erste Rippendicke d₁₁ und eine erste Rippenlänge l₁₁ (vgl. Fig. 2) auf, die zweite Rippe 12 eine zweite Rippendicke d₁₂, die kleiner als die erste Rippendicke d₁₁ ist, und eine zweite Rippenlänge l₁₂, die kleiner als die erste Rippenlänge l₁₁.

In der ersten Rippe 11 ist eine erste Innenstruktur in Form einer Luftzufuhr 31, die eine erste Strukturdicke d₃₁ aufweist, und in der zweiten Rippe 12 eine zweite Innenstruktur in Form einer Stützstrebe 32 angeordnet, die eine zweite Strukturdicke d₃₂ aufweist, die kleiner als die erste Strukturdicke d₃₁ ist.

Die achte Rippe 18 weist eine Rippendicke d₁₈, die noch kleiner als die zweite Rippendicke d₁₂ ist, und eine Rippenlänge l₁₈ (nicht dargestellt) auf, die noch kleiner als die zweite Rippenlänge l₁₂ ist. In der achten Rippe 18 ist eine weitere Innenstruktur in Form einer Ölzufuhr 38 angeordnet, die eine Strukturdicke aufweist, die noch kleiner als die zweite Strukturdicke d₃₂ ist.

Die erste Rippe 11, die sechste Rippe 16 und die 22. Rippe 22 sind, wenigstens im Wesentlichen, baugleich zueinander. Die achte und zehnte Rippe 18, 20 sind ebenfalls, wenigstens im Wesentlichen, baugleich zueinander. Die übrigen Rippen 12-15, 17, 19, 21 und 23, insbesondere also die zweite Rippe 12 und die vierte Rippe 14, sind ebenfalls, wenigstens im Wesentlichen, baugleich zueinander.

Somit ist in allen Rippen 11-23 jeweils eine Innenstruktur in Form einer Luftzufuhr (vgl. 31), Stützstrebe (vgl. 32) oder Ölzufuhr (vgl. 38) angeordnet. Zudem weisen alle Rippen 11-23 jeweils ein nichtumlenkendes Außenprofil auf.

Das Rippendicken-/längenverhältnis d/l der Rippen 11-23 ist, wenigstens im Wesentlichen, konstant, insbesondere sind die Rippendicken-/längenverhältnisse d₁₁/l₁₁, d₁₂/l₁₂ und d₁₈/l₁₈, wenigstens im Wesentlichen, gleich.

Die in Fig. 1 gezeigte Rippenanordnung hat bzgl. Umfangspositionen der Rippen sowie bzgl. der Umfangspositionen und Abmessungen der Rippen eine Symmetrie mit einer Zähligkeit von n = 1, d.h. die Rippenanordnung ist erstmals bei einer 360°-Drehung wieder deckungsgleich.

Die Rippen 11-23 sind in Umfangsrichtung ungleichmäßig verteilt. Insbesondere weichen der Abstand T₁₂ zwischen der ersten Rippe 11 und der dieser benachbarten zweiten Rippe 12 sowie die hierzu gleichen Abstände zwischen den jeweils benachbarten Rippen (15, 16), (16, 17), (17, 18), (18, 19), (19, 20), (20, 21), (22, 23) und (23, 11) vom Abstand T₂₃ zwischen der zweiten Rippe 11 und der dieser benachbarten dritten Rippe 13 sowie den hierzu gleichen Abständen zwischen den jeweils benachbarten Rippen (13, 14) und (14, 15) ab. Dies resultiert daraus, dass die Rippen 12, 13, 14, 15, 17, 19, 21 und 23 mit Stützstreben (vgl. 32), die untereinander baugleich sind, untereinander gleichmäßig verteilt und die untereinander ebenfalls baugleichen Rippen 11, 16 und 22 sowie die untereinander ebenfalls baugleichen Rippen 18 und 20 jeweils nur dort vorhanden sind, wo eine Luft- bzw. Ölzufuhr vorgesehen ist, und damit in Umfangsrichtung ungleichmäßig verteilt sind, bzw. an entsprechender Stelle der Umfangsteilung solche dickeren, längeren bzw. dünneren, kürzeren Rippen entfallen. In einer Abwandlung können auch die Rippen 12-15, 17, 19, 21 und 23 untereinander ungleichmäßig verteilt sein, wie exemplarisch durch eine gestrichelte Rippe 14'angedeutet.

Mit 100, 200 sind zwei Strömungsquerschnitte bzw. Verdichter oder Turbinen angedeutet, die durch den Übergangskanal verbunden sind.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen ergibt

### Bezugszeichenliste

- 1: radial äußere Mantelfläche
- 2: radial innere Mantelfläche
- 11: erste Rippe
- 12: zweite Rippe
- 13-23: dritte-dreizehnte Rippe
- 31: Luftzufuhr (erste Innenstruktur)
- 32: Stützstrebe (zweite Innenstruktur)
- 38 100,: Ölzufuhr (Innenstruktur)
- 200: Strömungsquerschnitt/Verdichter/Turbine

- A₁₁, A₁₂: Außenprofil
- d₁₁: erste Rippendicke
- d₁₂: zweite Rippendicke
- d₁₈: Rippendicke
- d₃₁: erste Strukturdicke
- d₃₂: zweite Strukturdicke
- l₁₁: erste Rippenlänge
- l₁₂: zweite Rippenlänge
- T₁₂: Abstand
- T₂₃: Abstand

## Patentansprüche

1. Strömungskanal für eine Turbomaschine, insbesondere eine Gasturbine, mit einer Mehrzahl von Rippen (11-23), die zwischen einer radial inneren Mantelfläche (2) und einer radial äußeren Mantelfläche (1) des Strömungskanals angeordnet und in Umfangsrichtung verteilt sind, wobei eine erste (11) der Rippen eine erste Rippendicke (d₁₁) und eine erste Rippenlänge (l₁₁) und eine zweite (12) der Rippen eine zweite Rippendicke (d₁₂) und eine zweite Rippenlänge (l₁₂) aufweist, wobei die zweite Rippenlänge kleiner als die erste Rippenlänge und/oder die zweite Rippendicke kleiner als die erste Rippendicke ist, und wobei ein Abstand (T₁₂) in Umfangsrichtung zwischen der ersten und der dieser benachbarten zweite Rippe und ein Abstand (T₂₃) in Umfangsrichtung zwischen wenigstens zwei benachbarten (12, 13) der Rippen voneinander abweichen und wenigstens eine dieser Rippen ein nichtumlenkendes Außenprofil (A₁₁, A₁₂), das dazu bestimmt ist, von einem Arbeitsfluid angeströmt zu werden, aufweist, wobei wenigstens eine Gruppe (12-15, 17, 19, 21, 23) baugleicher der Mehrzahl von Rippen in Umfangsrichtung ungleichmäßig verteilt ist, wobei in der ersten Rippe eine erste Innenstruktur (31), die eine erste Strukturdicke (d₃₁) aufweist, und in der zweiten Rippe eine zweite Innenstruktur (32) angeordnet ist, die eine zweite Strukturdicke (d₃₂) aufweist, die kleiner als die erste Strukturdicke ist.

2. Strömungskanal nach dem vorhergehenden Anspruch, **dadurch gekennzeichnet, dass** für wenigstens ein Paar der Mehrzahl von Rippen eine Abweichung zwischen einem Verhältnis einer Rippendicke dividiert durch einer Rippenlänge einer dieser beiden Rippen und einem Verhältnis einer Rippendicke dividiert durch einer Rippenlänge der anderen dieser beiden Rippe höchstens 15% beträgt, wobei in dieser einen Rippe eine Innenstruktur mit einer Strukturdicke angeordnet ist, die, insbesondere um wenigstens 1% und/oder höchstens 200%, kleiner als eine Strukturdicke einer Innenstruktur ist, die in dieser anderen Rippe angeordnet ist, und wobei die Rippenlänge dieser einen Rippe, insbesondere um wenigstens 1% und/oder höchstens 200%, kleiner als die Rippenlänge dieser anderen der beiden Rippen und/oder die Rippendicke dieser einen Rippe, insbesondere um wenigstens 1% und/oder höchstens 200%, kleiner als die Rippendicke dieser anderen der beiden Rippen ist.

3. Strömungskanal nach einem der vorhergehenden Ansprüche, **dadurch gekennzeichnet, dass** die beiden Abstände um wenigstens 1% und/oder höchstens 200% voneinander abweichen.

4. Strömungskanal nach einem der vorhergehenden Ansprüche, **dadurch gekennzeichnet, dass** die Symmetrie des Strömungskanals in einem Bereich zwischen der inneren und äußeren Mantelfläche aufgrund der jeweiligen Umfangspositionen und/oder der jeweiligen Abmessungen jeder der Mehrzahl von Rippen eine Zähligkeit n hat, wobei n ≤ 8, n ≤ 7, n ≤ 6, n ≤ 5, n ≤ 4, n ≤ 2 und/oder n = 1 ist.

5. Strömungskanal nach einem der vorhergehenden Ansprüche, **dadurch gekennzeichnet, dass** wenigstens eine der Innenstrukturen wenigstens eine Stützstrebe (32) und/oder eine Durchgangspassage (31) zur Durchführung von Gas und/oder Flüssigkeit aufweist und/oder wenigstens teilweise integral mit der Rippe, in der sie angeordnet ist, oder von dieser separat hergestellt ist.

6. Strömungskanal nach einem der vorhergehenden Ansprüche, **dadurch gekennzeichnet, dass** wenigstens eine Gruppe (12-15, 17, 19, 21, 23) baugleicher der Mehrzahl von Rippen in Umfangsrichtung gleichmäßig verteilt ist.

7. Strömungskanal nach einem der vorhergehenden Ansprüche zur Verbindung eines stromaufwärtigen Strömungsquerschnitts (100) mit einem radial versetzten stromabwärtigen Strömungsquerschnitt (200) und/oder zweier Verdichter oder zweier Turbinen (100, 200) der Turbomaschine.

8. Turbomaschine, insbesondere Gasturbine, mit wenigstens einem Strömungskanal nach einem der vorhergehenden Ansprüche.

9. Flugtriebwerk mit einer Gasturbine nach dem vorhergehenden Anspruch.

## Claims

1. Flow channel for a turbomachine, in particular a gas turbine, comprising a plurality of ribs (11-23) which are arranged between a radially inner lateral surface (2) and a radially outer lateral surface (1) of the flow channel and are distributed in the circumferential direction, wherein a first (11) of the ribs has a first rib thickness (d₁₁) and a first rib length (l₁₁) and a second (12) of the ribs a second rib thickness (d₁₂) and a second rib length (l₁₂), wherein the second rib length is smaller than the first rib length and/or the second rib thickness is smaller than the first rib thickness, and wherein a spacing (T₁₂) in the circumferential direction between the first rib and the second rib adjacent thereto and a spacing (T₂₃) in the circumferential direction between at least two adjacent ribs (12, 13) deviate from one another, and at least one of these ribs has a non-deflecting outer profile (A₁₁, A₁₂) through which a working fluid is intended to flow, wherein at least one group (12-15, 17, 19, 21, 23) of identical ribs of the plurality of ribs is unevenly distributed in the circumferential direction, wherein a first internal structure (31) having a first structural thickness (d₃₁) is arranged in the first rib, and a second internal structure (32) having a second structural thickness (d₃₂) that is smaller than the first structural thickness is arranged in the second rib.

2. Flow channel according to the preceding claim, **characterized in that** for at least one pair of the plurality of ribs, a deviation between a ratio of a rib thickness divided by a rib length of one of these two ribs and a ratio of a rib thickness divided by a rib length of the other of these two ribs is at most 15%, an inner structure being arranged in this one rib which has a structural thickness that is smaller, in particular by at least 1% and/or at most 200%, than a structural thickness of an inner structure arranged in this other rib, and the rib length of this one rib being smaller, in particular by at least 1% and/or at most 200%, than the rib length of this other of the two ribs and/or the rib thickness of this one rib being smaller, in particular by at least 1% and/or at most 200%, than the rib thickness of this other of the two ribs.

3. Flow channel according to either of the preceding claims,
**characterized in that** the two spacings differ from one another by at least 1% and/or at most 200%.

4. Flow channel according to any of the preceding claims,
**characterized in that** due to the respective circumferential positions and/or the respective dimensions of each of the plurality of ribs, the symmetry of the flow channel in a region between the inner and outer lateral surfaces has an order n, where n ≤ 8, n ≤ 7, n ≤ 6, n ≤ 5, n ≤ 4, n ≤ 2 and/or n = 1.

5. Flow channel according to any of the preceding claims,
**characterized in that** at least one of the inner structures has at least one support strut (32) and/or a passage (31) for the passage of gas and/or liquid and/or is produced at least partially integrally with the rib in which it is arranged or separately therefrom.

6. Flow channel according to any of the preceding claims,
**characterized in that** at least one group (12-15, 17, 19, 21, 23) of identical ribs of the plurality of ribs is evenly distributed in the circumferential direction.

7. Flow channel according to any of the preceding claims for connecting an upstream flow cross section (100) to a radially offset downstream flow cross section (200) and/or two compressors or two turbines (100, 200) of the turbomachine.

8. Turbomachine, in particular a gas turbine, comprising at least one flow channel according to any of the preceding claims.

9. Aircraft engine comprising a gas turbine according to the preceding claim.

## Revendications

1. Canal d'écoulement pour une turbomachine, en particulier une turbine à gaz, comportant une pluralité de nervures (11-23) disposées entre une surface d'enveloppe radialement intérieure (2) et une surface d'enveloppe radialement extérieure (1) du canal d'écoulement et réparties dans la direction circonférentielle, une première (11) des nervures présentant une première épaisseur de nervure (d₁₁) et une première longueur de nervure (l₁₁) et une deuxième (12) des nervures présentant une deuxième épaisseur de nervure (d₁₂) et une deuxième longueur de nervure (l₁₂), la deuxième longueur de nervure étant inférieure à la première longueur de nervure et/ou la deuxième épaisseur de nervure étant inférieure à la première épaisseur de nervure, et une distance (T₁₂) dans la direction circonférentielle entre la première nervure et la deuxième nervure adjacente à celle-ci et une distance (T₂₃) dans la direction circonférentielle entre au moins deux nervures adjacentes (12, 13) des nervures différant l'une de l'autre, et au moins l'une desdites nervures présentant un profilé extérieur non déflecteur (A₁₁, A₁₂) destiné à être traversé par un fluide de travail, au moins un groupe (12-15, 17, 19, 21, 23) de construction identique de la pluralité de nervures étant réparti de manière non uniforme dans la direction circonférentielle, une première structure interne (31) présentant une première épaisseur de structure (d₃₁) étant disposée dans la première nervure et une seconde structure interne (32) présentant une seconde épaisseur de structure (d₃₂) inférieure à la première épaisseur de structure étant disposée dans la deuxième nervure.

2. Canal d'écoulement selon la revendication précédente,
**caractérisé en ce que,** pour au moins une paire de la pluralité de nervures, un écart entre un rapport d'une épaisseur de nervure divisée par une longueur de nervure de l'une desdites deux nervures et un rapport d'une épaisseur de nervure divisée par une longueur de nervure de l'autre desdites deux nervures est d'au plus 15 %, une structure interne étant disposée dans ladite une nervure, laquelle structure interne comportant une épaisseur de structure inférieure, en particulier d'au moins 1 % et/ou d'au plus 200 %, à une épaisseur de structure d'une structure interne disposée dans ladite autre nervure, et la longueur de nervure de ladite une nervure étant inférieure, en particulier d'au moins 1 % et/ou d'au plus 200 %, à la longueur de nervure de ladite autre des deux nervures et/ou l'épaisseur de nervure de ladite une nervure étant inférieure, en particulier d'au moins 1 % et/ou d'au plus 200 %, à l'épaisseur de nervure de ladite autre des deux nervures.

3. Canal d'écoulement selon l'une des revendications précédentes,
**caractérisé en ce que** les deux distances diffèrent l'une de l'autre d'au moins 1 % et/ou d'au plus 200 %.

4. Canal d'écoulement selon l'une des revendications précédentes,
**caractérisé en ce que** la symétrie du canal d'écoulement dans une zone entre les surfaces d'enveloppe intérieure et extérieure comprend, en raison des positions circonférentielles respectives et/ou des dimensions respectives de chaque nervure de la pluralité de nervures, une numérotation n, n ≤ 8, n ≤ 7, n ≤ 6, n ≤ 5, n ≤ 4, n ≤ 2 et/ou n = 1.

5. Canal d'écoulement selon l'une des revendications précédentes,
**caractérisé en ce qu'**au moins l'une des structures internes présente au moins une entretoise d'appui (32) et/ou un passage traversant (31) pour le passage de gaz et/ou de liquide et/ou est fabriquée au moins partiellement intégralement avec la nervure dans laquelle elle est disposée ou séparément de celle-ci.

6. Canal d'écoulement selon l'une des revendications précédentes,
**caractérisé en ce qu'**au moins un groupe (12-15, 17, 19, 21, 23) de construction identique de la pluralité de nervures est réparti de manière uniforme dans la direction circonférentielle.

7. Canal d'écoulement selon l'une des revendications précédentes pour la liaison d'une section transversale d'écoulement amont (100) à une section transversale d'écoulement aval radialement décalée (200) et/ou de deux compresseurs ou de deux turbines (100, 200) de la turbomachine.

8. Turbomachine, en particulier turbine à gaz, comportant au moins un canal d'écoulement selon l'une des revendications précédentes.

9. Moteur d'aéronef comportant une turbine à gaz selon la revendication précédente.
